# EUROPÄISCHE PATENTSCHRIFT

(11) **EP 0 691 429 B1**
(45) Veröffentlichungstag und Bekanntmachung des Hinweises auf die Patenterteilung: **04.08.1999**
(21) Anmeldenummer: 95107629.8
(22) Anmeldetag: 18.05.1995
(51) Int. Cl.: D02J 13/00

(54) **Heizschiene zur Erwärmung eines laufenden synthetischen Fadens**
Heating rail for a running synthetic yarn
Rail chauffant pour un fil synthétique en mouvement

(30) Priorität: 22.06.1994 DE 4421841; 12.11.1994 DE 4440516
(43) Veröffentlichungstag der Anmeldung: 10.01.1996
(73) Patentinhaber: B a r m a g AG, D-42897 Remscheid (DE)
(72) Erfinder: Fischer, Martin, D-42657 Solingen (DE)
(74) Vertreter: Kahlhöfer, Hermann, Dipl.-Phys.

(56) Entgegenhaltungen:
- EP-A- 0 406 673
- GB-A- 1 126 624

## Beschreibung

Die Erfindung betrifft eine Heizschiene zur Erwärmung eines laufenden synthetischen Fadens nach dem Oberbegriff des Anspruches 1.

Diese Heizschiene ist bekannt durch die EP 04 06 673-A2 (EP-1725).

Dieser bekannten Ausgestaltung der Heizschiene liegt die Erkenntnis zugrunde, daß eine Abhängigkeit der übertragbaren Wärmemenge von dem Krümmungsradius des Heizers besteht. Folgerichtig wird diese verbesserte Wärmeübertragung darauf zurückgeführt, daß mit der Verringerung des Krümungsradius eine Vergrößerung der Auflagekräfte des Fadens auf der Heizschiene einhergeht und daher ein engerer Kontakt zwischen dem Faden und der Heizschiene besteht.

Bei der verstärkten Krümmung ergibt sich jedoch der Nachteil der größeren Umschlingungsreibung. Dieser Nachteil wird bei der bekannten Heizschiene dadurch zumindest teilweise kompensiert, daß nach der dort angegebenen Lehre eine Verkürzung der Heizschiene möglich ist.

Durch die GB-A-1 126 624 ist eine Heizschiene zur Erwärmung eines laufenden synthetischen Fadens bekannt. Der Faden wird zick-zack-förmig in der Heizschiene geführt. Die Fadenführung erfolgt in einer Nut, die einen zick-zack-förmigen Verlauf aufweist.

Aufgabe der Erfindung ist es, den Nachteil der Umschlingungsreibung, der mit jeder gekrümmten Heizschiene verbunden ist, möglichst weitgehend zu beseitigen, so daß die Umschlingungsreibung praktisch vernachlässigbar ist.

Die Lösung ergibt sich aus Anspruch 1.

Dabei kann die Krümmung der Heizschiene sehr klein, d.h.: der Krümungsradius sehr groß gewählt werden. Er ist jedenfalls > 10 m. Es bestehen jedoch auch keine Bedenken, und es ist bevorzugt, daß die Heizschiene in Fadenlaufrichtung gerade gestreckt ist.

Zwar ist durch die EP 04 12 429-A2 (Bag. 1720) eine Falschzwirnkräuselmaschine bekannt, bei der der Faden längs einer Heizschiene - ohne diese zu berühren - in Kontakt mit Fadenführern geführt wird, die den Faden in einer Ebene, die parallel zu der Heizschiene liegt, und einen Abstand von der Heizschiene hat, in einem zick-zack-förmigen Fadenlauf führen. Dabei ist die Heizschiene und sind die Fadenführer auf eine Temperatur erhitzt, die über der Schmelzetemperatur des Polymers liegt, aus welchem die synthetischen Fäden hergestellt sind. Es hat sich herausgestellt, daß bei dieser Fadenführung eine sehr gute Wärmeübertragung - in weiten Bereichen unabhängig von der Größe des Umschlingungswinkels an dem einzelnen Fadenführer und unabhängig von der Summe der Umschlingungswinkel - stattfindet. Diese Erkenntnis war nach den bisherigen Erfahrungen, wonach die Größe des Umschlingungswinkels und die Intensität der Wärmeübertragung unmittelbar zusammenhängen, unerwartet. Nach der Erfindung wird diese Erkenntnis auch auf einen Kontaktheizer übertragen.

Dabei kann - wie gesagt - in Fadenlaufrichtung auf eine Krümmung der Heizschiene vollkommen verzichtet werden. Dies ist von großem Vorteil fiir die Fertigung der Schienen, aber auch für die Fadenführung, da durch die Heizschiene in diesem Fall keine Erhöhung der Fadenspannung hervorgerufen wird.

Der zick-zack-förmige Fadenlauf wird dadurch hergestellt, daß längs der Heizschiene Fadenführer angeordnet sind, die aus der Kontaktfläche der Heizschiene im wesentlichen senkrecht auskragen und die einen Längsabstand A und einen Seitenabstand U haben. Wärmeübertragung und das Reibverhalten des Fadens wird bei der weiteren Ausgestaltung der Erfindung dadurch optimiert, daß die Amplitude 6 bis 15 ‰, vorzugsweise 9 bis 14 ‰ des Längsabstandes A beträgt und daß der Durchmesser der Fadenführer in dem Bereich, in dem der Faden die Fadenführer umschlingt, 8 bis 25 mm, vorzugsweise 10 bis 20 mm beträgt. Bei der Verwendung der Heizschiene in einer Falschzwirnkräuselmaschine zum Kräuseln eines synthetischen Fadens erzielt man dabei vor allem den Vorteil, daß die Fortpflanzung des von dem Falschdraller ausgehenden Dralls in die Heizzone nicht behindert wird, da die Umschlingung an den Fadenführern sehr gering ist. Durch die Erfindung wird die Wärmeübertragung nicht mehr durch Intensivierung des Kontaktes zwischen der Kontaktheizfläche und dem Faden herbeigeführt, sondern dadurch, daß die Ausbildung eines die Wärmeübertragung hindernden Luftmantels verhindert und ein bereits entstandener Luftmantel an den Fadenführern wirkungsvoll abgeschält wird. Bei der angegebenen Dimensionierung wird der Faden insbesondere im unteren Titerbereich < 100 dtex ideal behandelt.

Es spielt hier die Formel$\text{D = 0,0355 x A/U x} \sqrt{\text{T}}$ eine Rolle mit folgender Bedeutung:
D = Durchmesser der Fadenführer im Bereich des Kontaktes mit dem Faden bzw. mittlerer Durchmesser zweier aufeinanderfolgender Kontaktflächen.
U = Überlappung der aufeinanderfolgenden Fadenführer bzw. Amplituden der Zick-Zack-Linie;
A = Längsabstand zweier aufeinander folgender Fadenführer;
T = Titer, ausgedrückt in dtex, d.h.: Gramm/10.000 m.

Unabhängig und zusätzlich zu der durch Anspruch 1 und 2 gelösten wärmetechnischen Aufgabe, die insbesondere spezifisch für die Verwendung der Heizschiene in einer Falschzwirnkräuselmaschine ist und insbesondere in der beschriebenen Dimensionierung angewandt wird, ergibt sich für derartige Heizschienen das weitere Problem, daß die Temperaturführung am Faden von ausschlaggebender Bedeutung für die Qualität des gekräuselten Fadens ist. Es ist deswegen erforderlich, den Fadenlauf sehr präzise und genau reproduzierbar festzulegen.

Dies geschieht erfindungsgemäß durch die Ausgestaltung der Heizschiene nach Anspruch 4 und Anspruch 5. Dabei gestattet die Verwendung kreiszylindrischer Fadenführer nicht nur eine sehr genaue und reproduzierbare Dimensionierung der Fadenführer sondern auch die ebenso wichtige genaue Dimensionierung der Ausnehmungen, in welchen die Fadenführer mit enger Toleranz jedoch ohne Presspassung aufgenommen sind. Die Fadenführer können im wesentlichen spielfrei in diese Ausnehmungen eingepasst werden. Es ist lediglich noch eine axiale Fixierung erforderlich.

Eine solche Fixierung, die einfach entfernt und eingesetzt werden kann und daher ohne Aufwand den Austausch verschlissener oder beschädigter Fadenführer gestattet, ergibt sich aus Anspruch 10.

Dabei müßte gewährleistest sein, daß der Faden einfach eingelegt werden kann, ohne daß man mit den Händen auf den über 200° C erhitzten Heizer hineingreift. Es muß daher gewährleistet sein, daß der Faden beim Einlegen gespannt ist und eine gerade Linie bildet. Dies wird durch die Lösung nach Anspruch 7 ermöglicht.

Zur besseren Wärmeausnutzung ist eine Heizschiene für zumindest zwei Fäden geeignet. Mit der Ausgestaltung nach Anspruch 6 kann man dann eine wesentliche Einsparung an Material und Fertigungsaufwand erzielen.

Es wurde bereits darauf hingewiesen, daß die Ausgestaltung der Fadenführer nach Anspruch 1 oder 2 wärmetechnisch vor allem die Bedeutung hat, daß ein den Faden isolierender Luftmantel nicht entstehen kann bzw. abgeschält wird. Dieses Ziel wird auch dann erreicht, wenn nur einige der Fadenführer dieses Ziel vollständig, andere dieses Ziel aber nur weniger vollständig erreichen. Hierdurch wird die konstruktive Lösung nach Anspruch 9 erreicht.

Die gleichmäßige Aufheizung des Fadens durch die Heizschiene ist nur dann möglich, wenn der Heizschiene und der an ihr gebildeten Heizfläche eine ausreichende und über die Länge der Heizschiene gleichmäßige Wärmemenge zugeführt wird. Dies geschieht der Einfachheit halber durch einen langgestreckten, stabförmigen Widerstandheizer. Hierbei besteht das Problem, daß diese elektrischen Heizerstäbe einerseits einen innigen, gut wärmeleitenden Kontakt mit der Heizschiene haben müssen, andererseits aber auch leicht austauschbar sein sollen. Dieses Problem wird durch die Ausgestaltung nach Anspruch 11 gelöst.

Die Heizvorrichtung nach der EP 412 429 besteht aus zwei Heizschienen, die relativ zueinander dachförmig derart geneigt sind, daß die beiden Heizschienen einen stumpfen Winkel miteinander bilden. Auch diese Positionierung hat mit großer Genauigkeit zu erfolgen, wobei die Positionierung leicht einstellbar und reproduzierbar sein soll. Die Lösung ergibt sich aus Anspruch 12. Bei Ausgestaltung nach Anspruch 13 wirkt das vorgeschlagene U-Profil gleichzeitig im Sinne einer Temperaturvergleichmäßigung über die Länge der Heizvorrichtung.

Bei dem Kräuseln synthetischer Fäden durch Falschzwirn-Texturieren ist es besonders problematisch, Fäden geringen Titers, insbesondere Titers < 100 dtex zu bearbeiten. Solche Fäden sind z. B. aus Polyamid (Nylon) hergestellt und werden für Damenstrümpfe verwendet. Die Berarbeitung ist insbesondere dann problematisch, wenn die Heizschiene auf eine Temperatur aufgeheizt wird, die über der Schmelzetemperatur des Polymers, z. B. Polyamids, liegt. Derartig hohe Temperaturen sind nicht nur für eine effiziente Wärmeübertragung und damit eine Verkürzung der Heizerlänge von Vorteil. Diese hohen Temperaturen haben auch zur Folge, daß der Heizer sich in gewissem Gerade selbst reinigt, so daß die Reinigungsintervalle verlängert werden können. Andererseits hat diese hohe Temperatur zur Folge, daß der Faden bei Überhitzung schmilzt. Diese Überhitzung soll vermieden werden. Die hierzu geeignete Verfahrensführung ergibt sich aus Anspruch 15.

Im Folgenden wird die Erfindung anhand eines Aussführungsbeispiels beschrieben. Es zeigen:
- Fig. 1: einen Längsschnitt der gezeigten Heizvorrichtung in schematischer Darstellung;
- Fig. 2: eine Draufsicht auf eine erfindungsgemäße Heizvorrichtung mit einer doppelten Nut;
- Fig. 3: eine schematische Darstellung von 3 aufeinander folgenden Fadenführern zur Darstellung der Abmessungen.
- Fig. 4: eine Ausführung mit abwechselnd Kontaktzonen und kontaktlosen Zonen.
- Fig. 5: einen Querschnitt der in Fig. 1 gezeigten Heizvorrichtung in schematischer Darstellung,
- Fig. 6: einen Querschnitt der in Fig. 2 gezeigten Heizvorrichtung in schematischer Darstellung, und
- Fig. 7: einen Querschnitt der in der Fig. 4 gezeigten Heizvorrichtung

Im übrigen ist die Heizvorrichtung 10 in einem Isolierkasten (nicht dargestellt) untergebracht, in dem sie in einem wärmedämmenden Material, z.B. Glasfasern, eingebettet ist. Der Isolierkasten kann dabei mit einer Klappe (nicht dargestellt) versehen sein, der es ermöglicht, ihn zu öffnen, um Zugang zu der Heizvorrichtung 10 zu bieten und den Faden einzulegen.

Es ist aus allen Ausführungbeispielen ersichtlich, daß die Umfangsflächen, mit denen die Fadenführer 32 den Faden 38 berühren, einen verhältnismäßig großen Durchmesser haben. Im Gegensatz dazu besitzt die Zickzacklinie, in der der Faden 38 durch die Überlappung U der aufeinanderfolgenden Fadenführer 32 geführt ist, eine verhältnismäßig kleine Amplitude, bei verhältnismäßig großem Abstand A zwischen zwei benachbarten Fadenführern 32. Dadurch wird erreicht, daß der Umschlingungswinkel, mit welchem der Faden 38 die Fadenführer 32 bzw. die an ihnen gebildeten Kontaktflächen umschlingt, auch in der Summe klein ist. Daher wird die Drehung des Fadens 38 in der Falschzwirnzone einer Falschzwirnkräuselmaschine nicht behindert. Gleichwohl ist infolge des großen Durchmessers die Kontaktlänge des Fadens groß genug, daß sich ein Faden kleinen Titers (z. B. 20 dtex) beim Überlauf über einen Fadenführer 32 einmal um seine Achse dreht und daduch den Luftmantel, welcher den Faden 38 umgibt und die Wärmeübertragung behindert, vollständig abstreift.

Ein Faden größeren Titers benötigt für eine vollständige Drehung den Überlauf über zwei oder drei Fadenführer. Da jedoch die Anzahl der über die Länge der Heizschiene verteilten Fadenführer und insbesondere die Anzahl der über mehrere Heizschienen verteilten Fadenführer mindestens das Doppelte von zwei bzw. drei beträgt, ist gewährleistet, daß heim Durchlauf des Fadens durch die Heizvorrichtung jedenfalls ein zweimaliges vollständiges Abstreifen des den Faden umgebenden Luftmantels erfolgt. In Figur 3 ist dargestellt, daß Fadenführer unterschiedlichen Durchmessers D1 und D2 verwandt werden. Die Fadenführer sind im gleichen Abstand A angeordnet. Es bildet sich eine Zickzacklinie des Fadenlaufes aus. Die Amplitude dieser Zickzacklinie ist mit U bezeichnet. Diese Größe U ist identisch mit der Überlappung von zwei aufeinanderfolgenden Fadenführern, die sich daraus ergibt, daß die aufeinanderfolgenden Fadenführer jeweils die Mittelebene 50 überragen.

Wenn im Rahmen dieser Anmeldung vom Durchmesser der Fadenführer hzw. Kontaktflächen geredet wird, so ist damit der mittlere Durchmesser von zwei aufeinander im Fadenlauf folgenden Fadenführern gemeint. Es ist aus Fig. 3 abzulesen, daß sich die Überlappung U nach der Formel ergibt:$\text{(D1/2 - B1) + (D2/2 - B2).}$

In dem Ausführungsbeispiel nach Fig. 1 und Fig. 2 besitzt die Heizschiene auf ihrer von der Längsnut 12 abgewandten Seite zwei Nuten, die im wesentlichen unterhalb der Längsnuten 12 liegen. In diese Nuten sind Heizelemente 24 und 26 eingelegt. Die Heizelemente 24, 26 werden durch eine Befestigungsschiene 58, die sich über die gesamte Länge der Heizschiene erstreckt, festgeklemmt. Dazu besitzt auch die Befestigungsschiene 58 Nuten, welche die Heizelemente 24, 26 umgreifen. Durch Lösen der Befestigungsschiene 58 können die Heizelemente 24, 26 leicht ausgetauscht werden.

Die Heizschiene weist zwei parallel zueinander verlaufende Längsnuten 12 auf. Die Seitenwände 18, 20, 22 der Längsnuten weisen Ausnehmungen auf, in die die Fadenführer 32 derart eingelassen sind, daß sie mit ihrem Zylindermantel seitlich in die betreffende Längsnut 12 hineinragen und die beidseits ihre gemeinsame Mittelebene 50 derart gegeneinander versetzt angeordnet sind, daß die Zylindermäntel der Fadenführer 32 den Faden zick-zack-förmig umlenken. Die Ausnehmungen 28 haben einen zylindrischen Querschnitt, welcher dem Querschnitt der Fadenführer 32 angepaßt ist. Die Fadenführer sind an ihrem von der Heizfläche abgelegenen Ende konisch 34 angeschrägt.

Die Heizschiene mit zwei parallelen Längsnuten weist zwischen den beiden Längsnuten eine Trennwand 20 auf. Die Trennwand 20 ist größer als der Radius und kleiner als der Durchmesser der in dieser Trennwand gelegenen Ausnehmungen 28 mit den darin eingesetzten Fadenführern 32. Der Durchmesser der in der Trennwand 20 steckenden Fadenführer 32 ist größer als der Durchmesser der in den Seitenwänden 18, 22 steckenden Fadenführern.

Auf jede der Seitenwände 18, 20 und 22 ist eine Blechkappe 52 gesetzt, die sich in Längsrichtung der Heizschiene erstreckt und welche auf den Stirnflächen der Fadenführer 32 aufliegt und zumindest einen Teil der die Seitenwandung 18, 20, 22 überragenden Stirnflächen der Fadenführer 32 abdeckt.

Eine Befestigungsschiene 58 ist als U-Profil ausgebildet, dessen Seitenflanken die Heizschienen umgreifen. Die Heizschienen sind auf Füßen 60 in der Befestigungsschiene 58 angeordnet.

Bis hierher sind die beiden Teile der in Fig. 1 dargestellten Heizeinrichtung gleich ausgebildet. Der erste Teil der Heizeinrichtung weist darüber hinaus folgende Besonderheiten auf, die sich auch aus Fig. 2 ergeben:

In die Längsnuten 12 der Heizschiene sind Kontaktblöcke 40 eingelegt. Bei diesen Kontaktblöcken 40 handelt es sich um längliche Quader, die genau in die Längsnut 12 und in den Freiraum zwischen zwei einander folgenden Fadenführern 32 passen. Die Höhe der Quader ist so, daß sie die Nut nur zum Teil ausfüllen. Da der Nutengrund der Längsnut 12 gerade ist und die Quader alle gleiche Größe haben, fluchten die Oberseiten der Kontaktblöcke 40, welche zur Öffnung der Längsnut 12 weisen, auf einer ebenen Fläche. Der Faden wird nun über diese ebene

Fläche geführt und dabei durch die einander folgenden Fadenführer 32 zick-zack-förmig - wie beschrieben - ausgelenkt. Die zweite Heizeinrichtung besitzt im dargestellten Fall keine derartigen Kontaktblöcke. Hier wird der Faden berührungslos längs des Nutengrundes geführt. Dafür sind Abstandhalter 64 vorgesehen, die über die Länge dieses zweiten Teiles verteilt sind. Der Fadenlauf ist so, daß der Faden zunächst im Kontakt mit den Kontaktblöcken 40 des ersten Heizerteils und sodann durch den zweiten Heizerteil geführt wird. Beide Heizerteile können auf Temperaturen, die über der Schmelzetemperatur liegen, aufgeheizt sein. Das ist im Falle des ersten Heizerteils, bei dem der Faden in Kontakt mit den Kontaktblöcken geführt wird, um so mehr unerwartet, als hier auch Temperaturen angewandt werden können, bei denen ein Selbstreinigungseffekt durch Verbrennen, d.h. Oxydation der Rückstände, eintritt.

Es ist auch möglich, den Kontaktheizer mit einer Temperatur zu betreiben, welche im Bereich der Zieltemperatur liegt, auf welche der Faden aufgeheizt werden soll. Die zweigeteilte Heizeinrichtung nach Fig. 1 ist lediglich als Beispiel dargestellt. Es ist auch möglich, den Faden nur durch einen Kontaktheizer zu behandeln, wobei dessen Temperaturen wiederum im Bereich der Zieltemperatur oder im Bereich über der Schmelzetemperatur liegen können. In der Ausführung nach Fig. 1 ist es ebenso möglich, den kontaktlosen Teil der Heizung im Fadenlauf vor dem Kontaktheizer anzuordnen.

Die Kontaktblöcke 40 werden in die Nut entweder dadurch eingeklemmt, daß die Kontaktblöcke 40 auf Preßpassung hergestellt sind. Sie können auch durch seitliche Klemmschrauben festgeklemmt werden. Ebenso ist es möglich, die Heizschiene im Bereich einer Nutenwandung zu teilen und durch Verschraubung so fest zusammenzufügen, daß die Kontaktblöcke eingeklemmt werden. Die Kontaktblöcke 40 können den Abstand zwischen den Fadenführern vollständig ausfüllen. Sie können sich jedoch auch nur über einen Teil dieses Abstandes erstrecken, so daß der Faden im übrigen Teil ohne Kontakt geführt und durch Strahlung und Konvektion erwärmt wird. Ebenso ist es möglich, daß sich die Kontaktblöcke an ihren Enden dem Umfang der Fadenführer so eng anschmiegen, daß der Faden stets in Kontakt mit einer beheizten Oberfläche - d. h. abwechselnd mit dem Kontaktblock und dem folgenden Fadenführer - geführt wird.

Fig. 4 zeigt eine Heizeinrichtung, die in allem der Heizeinrichtung nach Fig. 1 entspricht. Insofern wird auf die Beschreibung zu Fig. 1 Bezug genommen. Es besteht lediglich folgender Unterschied:

In der Heizschiene wechseln sich Kontaktblöcke 40, in welchen der Faden in Kontakt mit einer Heizoberfläche geführt wird, ab mit kontaktlosen Zonen 62, in denen der Faden mit Abstand zu der beheizten Oberfläche geführt wird. Dies wird dadurch erreicht, daß zwischen zwei Fadenführern 32 entweder Kontaktblöcke 40 in die Nut eingelegt werden. Hierdurch ergeben sich Kontaktzonen.
Oder es werden diese Kontaktblöcke fortgelassen. Dadurch ergeben sich kontaktlose Zonen.
Die Dicke der Blöcke ist begrenzt. Sie beträgt zwar jedenfalls mehr als 1/10 der gesamten Nuthöhe; sie ist jedoch jedenfalls kleiner als 1/2 und vorzugsweise kleiner 1/5 der gesamten Nuthöhe.

## Patentansprüche

1. Heizschiene zur Erwärmung eines laufenden synthetischen Fadens, bei welcher der Faden in Kontakt mit der Heizschiene geführt wird, dadurch gekennzeichnet, daß die Heizschiene eine Längsnut (12) aufweist, in der der Faden (38) läuft, und längs der Heizschiene Fadenführer (32) mit Abstand (A) angeordnet sind, durch die der Faden (38) in einem zick-zack-förmigen Fadenlauf mit Amplitude (U) über eine quer zum Fadenlauf gerade Mantellinie einer Kontaktfläche der Heizschiene geführt wird.

2. Heizschiene nach Anspruch 1, dadurch gekennzeichnet, daß die Kontaktfläche in Fadenlaufrichtung eben ist.

3. Heizschiene nach Anspruch 1 oder 2, dadurch gekennzeichnet, daß die Kontaktfläche im Bereich der zick-zack-förmigen Umlenkfadenführer unterbrochen ist.

4. Heizschiene nach einem der vorangegangenen Ansprüche, dadurch gekennzeichnet, daß längs der Heizschiene Kontaktzonen und kontaktlose Zonen angeordnet sind.

5. Heizschiene nach einem der vorstehenden Ansprüche, dadurch gekennzeichnet, daß die Umlenkung des Fadens (38) in den zick-zack-förmigen Fadenlauf durch den Fadenführer (32) geschieht, welche als zylindrische Stifte ausgebildet sind, die im wesentlichen senkrecht und mit Abstand der Amplitude (U) in die Kontaktfläche der Heizschiene eintauchen.

6. Heizschiene nach einem oder mehreren der vorangegangenen Ansprüche, dadurch gekennzeichnet, daß
- die Amplitude (U) der zick-zack-förmigen Laufbahn 6 bis 15 ‰, vorzugsweise 9 bis 14 ‰, des Abstandes (A) der Fadenführer (32) beträgt
- der Durchmesser der Fadenführer (32) im Kontaktbereich 8 bis 25 mm beträgt, vorzugsweise 12 bis 20 mm.

7. Heizschiene nach einem der vorstehenden Ansprüche, dadurch gekennzeichnet, daß ein Nutengrund der Längsnut (12) die Kontaktfläche bildet.

8. Heizschiene nach Anspruch 7, dadurch gekennzeichnet, daß die Seitenwände (18, 20, 22) Ausnehmungen (28) aufweisen, in welche die Fadenführer (32) derart eingelassen sind, daß sie mit ihrem Zylindermantel seitlich in die Längsnut (12) hineinragen und die beidseits ihrer gemeinsamen Mittelebene (50) derart gegeneinander versetzt angeordnet sind, daß die Zylindermäntel den Faden zick-zack-förmig umlenken.

9. Heizschiene nach Anspruch 8, dadurch gekennzeichnet, daß die Ausnehmungen (28) zylindrischen Querschnitt haben, welcher dem Querschnitt der Fadenführer (32) angepaßt ist, wobei die Ausnehmungen (28) in den Wänden einen Spalt bilden, durch den der jeweilige Fadenführer (32) mit einem Teil seiner Querschnittsfläche in die Längsnut (12) ragt, welcher kleiner ist als der in der Ausnehmung (28) liegende Teil des Fadenführers.

10. Heizschiene nach Anspruch 9, dadurch gekennzeichnet, daß die Fadenführer (32) und die Ausnehmungen (28) kreiszylindrischen Querschnitt haben.

11. Heizschiene nach einem der vorangegangenen Ansprüche 5 bis 10, dadurch gekennzeichnet, daß die Fadenführer (32) an ihrem von der Heizfläche abgelegenen Ende konisch (34) angeschrägt sind.

12. Heizschiene nach einem der vorangegangenen Ansprüche, dadurch gekennzeichnet, daß die Heizschiene zwei parallele Längsnuten (12) aufweist und daß die zwischen den beiden Längsnuten gelegene Seitenwand (20) größer ist als der Radius und kleiner als der Durchmesser der in dieser Seitenwand (20) gebildeten Ausnehmungen (28) mit den darin eingesetzten Fadenführern (32).

13. Heizschiene nach Anspruch 12, dadurch gekennzeichnet, daß der Durchmesser der in der Seitenwand (20) steckenden Fadenführer (32) größer ist als der Durchmesser der in den Seitenwänden (18; 22) steckenden Fadenführer.

14. Heizschiene nach Anspruch 13, dadurch gekennzeichnet, daß auf jede der Seitenwandungen (18, 20, 22) eine Blechklappe (52) gesetzt ist, die sich in Längsrichtung der Heizschiene erstreckt und welche auf den Stirnflächen der Fadenführer (32) aufliegt und zumindest einen Teil der die Seitenwandung (18, 20, 22) überragenden Stirnflächen der Fadenführer (32) abdeckt.

15. Heizschiene nach einem der vorangegangenen Ansprüche, dadurch gekennzeichnet, daß die Schiene auf ihrer Unterseite in Längsrichtung der Schiene verlaufende Nuten aufweist, in welche Widerstandsheizkörper (24, 26) eingesetzt sind und daß die Widerstandsheizkörper (24, 26) durch einen Klemmkörper an die Heizschiene angeklemmt und abgedeckt sind.

16. Heizschiene nach einem der vorangegangenen Ansprüche 7 bis 15, dadurch gekennzeichnet, daß in den Nutengrund zwischen den zick-zack-förmig angeordneten Fadenführern (32) quaderförmig ausgebildete, metallische Kontaktblöcke (40) eingesetzt werden, deren Dicke geringer ist als die Nutenhöhe.

17. Heizschiene nach einem der Ansprüche 7 bis 16, dadurch gekennzeichnet, daß der Nutengrund Längsbereiche mit größerer und Längsbereiche mit geringerer Nuttiefe aufweist, wobei in Längsbereichen mit größerer Nuttiefe die zick-zack-förmig angeordneten Fadenführer (32) angebracht sind und die Längsbereiche mit geringerer Nuttiefe als Kontaktflächen dienen.

18. Heizschiene nach Anspruch 17, dadurch gekennzeichnet, daß die geringste Nuttiefe mindestens 10 mm beträgt und daß die Stufe zwischen den Längsbereichen geringerer und größerer Nuttiefe eine Höhe von wenigstens 1/10 und nicht mehr als 1/2, vorzugsweise weniger als 1/5 der größten Nuttiefe hat.

19. Heizschiene nach einem der vorangegangenen Ansprüche, dadurch gekennzeichnet, daß der Faden über einen Teilbereich der Heizschiene zick-zack-förmig und ohne Kontakt und in einem anderen Teilbereich zick-zack-förmig und in Kontakt mit der Heizoberfläche geführt wird.

20. Heizeinrichtung mit zwei Heizschienen nach einem der vorangegangenen Ansprüche, dadurch gekennzeichnet, daß der Faden (38) in der einen Heizschiene in Kontakt mit der Heizoberfläche und in der anderen Heizschiene in Abstand zu der Heizoberfläche geführt wird.

21. Heizeinrichtung nach Anspruch 20, dadurch gekennzeichnet, daß der Faden in der ersten Heizschiene in Kontakt mit der Heizoberfläche und in der zweiten Heizschiene in Abstand zu der Heizoberfläche geführt wird.

22. Heizeinrichtung nach Anspruch 20 oder 21, dadurch gekennzeichnet, daß die Heizoberfläche der ersten Heizschiene auf eine Temperatur im Bereich der Zieltemperatur des Fadens erhitzbar ist und die Heizoberfläche der zweiten Heizschiene auf eine Temperatur oberhalb der Schmelztemperatur des Fadens erhitzbar ist.

23. Heizseinrichtung nach Anspruch 20, dadurch gekennzeichnet, daß der Durchmesser der in der Seitenwand (20) steckenden Fadenführer (32) größer ist als der Durchmesser der in den Seitenwänden (18; 22) steckenden Fadenführer.

24. Heizvorrichtung nach Anspruch 23, dadurch gekennzeichnet, daß die Befestigungsschiene (58) als U-Profil ausgebildet ist, dessen Seitenflanken die Heizschienen umgreifen.

25. Verfahren zum Falschzwirntexturieren eines synthetischen multifilen Fadens, bei welchem Verfahren der Faden durch ein Lieferwerk in die Falschzwirnzone geliefert, über und in Kontakt mit einer langgestreckten Heizschiene, über eine anschließende langgestreckte Kühlschiene geführt, falschgezwirnt und mittels eines Lieferwerkes aus der Falschzwirnzone abgezogen wird, dadurch gekennzeichnet, daß der Faden (38) in einer Längsnut (12) der Heizschiene und in Kontakt mit zumindest einer Teillänge der Heizschiene über eine quer zum Fadenlauf gerade Mantellinie einer Kontaktfläche der Heizschiene geführt und zumindest in einer der Teillängen zick-zack-förmig umgelenkt wird.

26. Verfahren nach Anspruch 25, dadurch gekennzeichnet, daß der Faden (38) auf einer ersten Teillänge in Kontakt zu der Heizschiene und auf der folgenden zweiten Teillänge mit Abstand zu der Heizschiene geführt wird.

27. Verfahren nach Anspruch 26, dadurch gekennzeichnet, daß die erste Teillänge der Heizschiene eine Oberflächentemperatur im Bereich der Zieltemperatur des Fadens aufweist und die zweite Teillänge der Heizschiene eine Oberflächentemperatur oberhalb der Schmelztemperatur des Fadens aufweist.

28. Verfahren nach Anspruch 25, dadurch gekennzeichnet, daß der Faden einen Titer hat, der kleiner als 100 dtex ist.

29. Verfahren nach Anspruch 28, dadurch gekennzeichnet, daß es sich bei dem Faden um einen Nylon-(Polyamid-6)Faden handelt.

## Claims

1. Heating rail for heating a running synthetic yarn, wherein the yarn is guided in contact with the heating rail, characterized in that the heating rail has a longitudinal groove (12), in which the yarn (38) runs, and disposed at intervals (A) along the heating rail are yarn guides (32), by means of which the yarn (38) is guided in a zigzag yarn course of amplitude (U) over a straight surface line, at right angles to the yarn course, of a contact surface of the heating rail.

2. Heating rail according to claim 1, characterized in that the contact surface is flat in yarn running direction.

3. Heating rail according to claim 1 or 2, characterized in that the contact surface is interrupted in the region of the zigzag deflecting yarn guides.

4. Heating rail according to one of the preceding claims, characterized in that contact zones and non-contact zones are disposed along the heating rail.

5. Heating rail according to one of the preceding claims, characterized in that the deflection of the yarn (38) into the zigzag yarn course is effected by the yarn guide (32), which take the form of cylindrical pins which engage substantially vertically and at intervals of amplitude (U) into the contact surface of the heating rail.

6. Heating rail according to one or more of the preceding claims, characterized in that
- the amplitude (U) of the zigzag running course is 6 to 15 %o, preferably 9 to 14 %o, of the interval (A) of the yarn guides (32)
- the diameter of the yarn guides (32) in the contact region is 8 to 25 mm, preferably 12 to 20 mm.

7. Heating rail according to one of the preceding claims, characterized in that a groove base of the longitudinal groove (12) forms the contact surface.

8. Heating rail according to claim 7, characterized in that the side walls (18, 20, 22) have recesses (28), into which the yarn guides (32) are let in such a way as to project with their cylinder envelope laterally into the longitudinal groove (12) and which are mutually offset on either side of their common centre plane (50) in such a way that the cylinder envelopes deflect the yarn in a zigzag manner.

9. Heating rail according to claim 8, characterized in that the recesses (28) have a cylindrical cross section which is adapted to the cross section of the yarn guides (32), the recesses (28) in the walls forming a gap, through which the respective yarn guide (32) projects into the longitudinal groove (12) with a part of its cross-sectional area which is smaller than the part of the yarn guide lying in the recess (28).

10. Heating rail according to claim 9, characterized in that the yarn guides (32) and the recesses (28) have a circular cylindrical cross section.

11. Heating rail according to one of the preceding claims 5 to 10, characterized in that the yarn guides (32) at their end remote from the heating surface are conically (34) bevelled.

12. Heating rail according to one of the preceding claims, characterized in that the heating rail has two parallel longitudinal grooves (12) and that the side wall (20) situated between the two longitudinal grooves is greater than the radius and smaller than the diameter of the recesses (28), which are formed in said side wall (20) and in which the yarn guides (32) are inserted.

13. Heating rail according to claim 12, characterized in that the diameter of the yarn guides (32) inserted in the side wall (20) is greater than the diameter of the yarn guides inserted in the side walls (18; 22).

14. Heating rail according to claim 13, characterized in that mounted onto each of the side walls (18, 20, 22) is a sheet metal cap (52), which extends in longitudinal direction of the heating rail and which rests on the end faces of the yarn guides (32) and covers at least part of the end faces of the yarn guides (32) which project beyond the side wall (18, 20, 22).

15. Heating rail according to one of the preceding claims, characterized in that the rail at its underside has grooves, which extend in longitudinal direction of the rail and into which resistance heating elements (24, 26) are inserted, and that the resistance heating elements (24, 26) are clamped to the heating rail and covered by a clamping element.

16. Heating rail according to one of the preceding claims 7 to 15, characterized in that inserted into the groove base between the yarn guides (32) arranged in a zigzag manner are cuboidal, metal contact blocks (40) of a thickness which is smaller than the groove height.

17. Heating rail according to one of claims 7 to 16, characterized in that the groove base has longitudinal regions of a greater groove depth and longitudinal regions of a lower groove depth, the zigzag arrangement of yarn guides (32) being provided in longitudinal regions of a greater groove depth and the longitudinal regions of a lower groove depth being used as contact surfaces.

18. Heating rail according to claim 17, characterized in that the minimum groove depth is at least 10 mm and that the step between the longitudinal regions of a lower and a greater groove depth has a height of at least 1/10 and not more than 1/2, preferably less than 1/5 of the maximum groove depth.

19. Heating rail according to one of the preceding claims, characterized in that the yarn is guided over one sub-region of the heating rail in a zigzag course and without contact with the heating surface and in another sub-region in a zigzag course and in contact with the heating surface.

20. Heating device having two heating rails according to one of the preceding claims, characterized in that the yarn (38) is guided in the one heating rail in contact with the heating surface and in the other heating rail at a distance from the heating surface.

21. Heating device according to claim 20, characterized in that the yarn is guided in the first heating rail in contact with the heating surface and in the second heating rail at a distance from the heating surface.

22. Heating device according to claim 20 or 21, characterized in that the heating surface of the first heating rail is heatable to a temperature in the region of the target temperature of the yarn and the heating surface of the second heating rail is heatable to a temperature above the melting temperature of the yarn.

23. Heating device according to claim 20, characterized in that the diameter of the yarn guides (32) inserted in the side wall (20) is greater than the diameter of the yarn guides inserted in the side walls (18; 22).

24. Heating device according to claim 23, characterized in that the fastening rail (58) takes the form of a channel section, the side flanks of which embrace the heating rails.

25. Method of effecting false twist crimping of a synthetic multifilament yarn, whereby the yarn is delivered by a delivery mechanism into the false twist zone, guided over and in contact with an elongate heating rail, over a subsequent elongate cooling rail, false twisted and withdrawn from the false twist zone by means of a delivery mechanism, characterized in that the yarn (38) is guided in a longitudinal groove (12) of the heating rail and in contact with at least one part-length of the heating rail over a straight surface line, at right angles to the yarn course, of a contact surface of the heating rail and at least in one of the part-lengths is deflected into a zigzag course.

26. Method according to claim 25, characterized in that the yarn (38) is guided along a first part-length in contact with the heating rail and along the following second part-length at a distance from the heating rail.

27. Method according to claim 26, characterized in that the first part-length of the heating rail has a surface temperature in the region of the target temperature of the yarn and the second part-length of the heating rail has a surface temperature above the melting temperature of the yarn.

28. Method according to claim 25, characterized in that the yarn has a titre which is lower than 100 dtex.

29. Method according to claim 28, characterized in that the yarn is a nylon (polyamide 6) yarn.

## Revendications

1. Rail chauffant destiné au chauffage d'un fil synthétique en mouvement, dans le cas duquel le fil est guidé en contact avec le rail chauffant, caractérisé en ce que le rail chauffant comporte une rainure longitudinale (12) dans laquelle le fil (38) se déplace, et en ce que des guide-fil (32) sont disposés à une certaine distance (A) le long du rail chauffant, par l'intermédiaire desquels le fil (38) est guidé en forme de zigzag avec une amplitude (U) sur une ligne d'enveloppe droite d'une surface de contact du rail chauffant transversale au déplacement du fil.

2. Rail chauffant selon la revendication 1, caractérisé en ce que la surface de contact est plane dans le sens de déplacement du fil.

3. Rail chauffant selon la revendication 1 ou 2, caractérisé en ce que la surface de contact est interrompue dans la zone des guide-fil de déviation en forme de zigzag.

4. Rail chauffant selon l'une quelconque des revendications précédentes, caractérisé en ce que des zones de contact et des zones sans contact sont disposées le long du rail chauffant.

5. Rail chauffant selon l'une quelconque des revendications précédentes, caractérisé en ce que la déviation du fil (38) dans le déplacement en forme de zigzag du fil est effectué par les guide-fil (32), qui sont réalisés sous la forme de broches cylindriques qui plongent dans la surface de contact du rail chauffant sensiblement perpendiculairement et à un écartement correspondant à l'amplitude (U).

6. Rail chauffant selon l'une ou plusieurs des revendications précédentes, caractérisé en ce que
- l'amplitude (U) du trajet de déplacement en forme de zigzag correspond à 6 à 15 ‰, de préférence 9 à 14 %o, de la distance (A) entre les guide-fil (32)
- le diamètre des guide-fil (32) dans la zone de contact est 8 à 25 mm, de préférence de 12 à 20 mm.

7. Rail chauffant selon l'une quelconque des revendications précédentes, caractérisé en ce que le fond de la rainure longitudinale (12) forme la surface de contact.

8. Rail chauffant selon la revendication 7, caractérisé en ce que les parois latérales (18, 20, 22) comportent des évidements (28) dans lesquels sont insérés les guide-fil (32), de telle sorte qu'ils s'engagent latéralement par leur enveloppe cylindrique dans la rainure longitudinale (12), et qui sont décalés les uns par rapport aux autres de part et d'autre de leur plan médian commun (50) de telle sorte que les enveloppes cylindriques dévient le fil en forme de zigzag.

9. Rail chauffant selon la revendication 8, caractérisé en ce que les évidements (28) ont une section transversale cylindrique qui est adaptée à la section transversale des guide-fil (32), les évidements (28) dans les parois formant une fente à travers laquelle chaque guide-fil (32) s'engage dans la rainure longitudinale (12) par une partie de sa surface en section transversale qui est moins importante que la partie du guide-fil située dans l'évidement (28).

10. Rail chauffant selon la revendication 9, caractérisé en ce que les guide-fil (32) et les évidements (28) ont une section transversale cylindrique circulaire.

11. Rail chauffant selon l'une quelconque des revendications précédentes 5 à 10, caractérisé en ce que les guide-fil (32) comportent un chanfrein conique (34) au niveau de leur extrémité opposée à la surface chauffante.

12. Rail chauffant selon l'une quelconque des revendications précédentes, caractérisé en ce que le rail chauffant comporte deux rainures longitudinales (12) parallèles, et en ce que la paroi latérale (20) située entre les deux rainures longitudinales est plus grande que le rayon et plus petite que le diamètre des évidements (28) pratiqués dans cette paroi latérale (20), dans lesquels sont insérés les guide-fil (32).

13. Rail chauffant selon la revendication 12, caractérisé en ce que le diamètre des guide-fil (32) insérés dans la paroi latérale (20) est supérieur au diamètre des guide-fil insérés dans les parois latérales (18 ; 22).

14. Rail chauffant selon la revendication 13, caractérisé en ce qu'un capuchon en tôle (52) est placé sur chacune des parois latérales (18, 20, 22), qui s'étend dans la direction longitudinale du rail chauffant et prend appui sur les faces frontales des guide-fil (32), et qui recouvre au moins une partie des faces frontales des guide-fil (32) dépassant des parois latérales (18, 20, 22).

15. Rail chauffant selon l'une quelconque des revendications précédentes, caractérisé en ce que le rail comporte sur sa face inférieure des rainures s'étendant dans la direction longitudinale du rail, dans lesquels sont insérés des corps de résistances chauffantes (24, 26), et en ce que les corps de résistances chauffantes (24, 26) sont serrés sur le rail chauffant et recouverts par un corps de serrage.

16. Rail chauffant selon l'une quelconque des revendications précédentes 7 à 15, caractérisé en ce que des blocs de contact métalliques (40) de forme parallélépipédique sont insérés dans le fond de la rainure entre les guide-fil (32) disposés en zigzag, dont l'épaisseur est plus faible que la hauteur de la rainure.

17. Rail chauffant selon l'une quelconque des revendications 7 à 16, caractérisé en ce que le fond de la rainure comporte des zones longitudinales de profondeur de rainure plus importante et des zones longitudinales de profondeur de rainure plus faible, les guide-fil (32) disposés en zigzag étant placés dans des zones longitudinales de profondeur de rainure plus importante, et les zones longitudinales de profondeur de rainure plus faible servant de surfaces de contact.

18. Rail chauffant selon la revendication 17, caractérisé en ce que la plus faible profondeur de rainure est d'au moins 10 mm, et en ce que le palier entre les zones longitudinales de profondeur de rainure plus faible et plus importante a une hauteur d'au moins 1/10 et non supérieure à 1/2, de préférence inférieure à 1/5, de la profondeur de rainure la plus importante,

19. Rail chauffant selon l'une quelconque des revendications précédentes, caractérisé en ce que le fil est guidé en forme de zigzag et sans contact sur une zone partielle du rail chauffant, et est guidé en forme de zigzag et en contact avec la surface chauffante dans une autre zone partielle.

20. Dispositif de chauffage comportant deux rails chauffants selon l'une quelconque des revendications précédentes, caractérisé en ce que le fil (38) est guidé en contact avec la surface chauffante dans l'un des rails chauffants, et en étant écarté de la surface chauffante dans l'autre rail chauffant.

21. Dispositif de chauffage selon la revendication 20, caractérisé en ce que le fil est guidé en contact avec la surface chauffante dans le premier rail chauffant, et en étant écarté de la surface chauffante dans le deuxième rail chauffant.

22. Dispositif de chauffage selon la revendication 20 ou 21, caractérisé en ce que la surface chauffante du premier rail chauffant peut être portée à une température se situant dans la plage de température cible du fil, et en ce que la surface chauffante du deuxième rail chauffant peut être portée à une température supérieure à la température de fusion du fil.

23. Dispositif de chauffage selon la revendication 20, caractérisé en ce que le diamètre des guide-fil (32) insérés dans la paroi latérale (20) est supérieur au diamètre des guide-fil insérés dans les parois latérales (18 ; 22).

24. Dispositif de chauffage selon la revendication 23, caractérisé en ce que le rail de fixation (58) est réalisé sous la forme d'un profilé en U, dont les flancs latéraux enserrent les rails chauffants.

25. Procédé destiné à la texturation par fausse torsion d'un fil synthétique multifilaire, procédé selon lequel le fil est amené dans la zone de fausse torsion par un mécanisme délivreur, guidé par l'intermédiaire et en contact avec un rail chauffant allongé et par l'intermédiaire d'un rail de refroidissement allongé s'y raccordant, est faussement tordu, et est retiré de la zone de fausse torsion au moyen d'un mécanisme délivreur, caractérisé en ce que le fil (38) est guidé dans une rainure longitudinale (12) du rail chauffant, et en contact avec au moins une longueur partielle du rail chauffant, sur une ligne d'enveloppe droite d'une surface de contact du rail chauffant transversale au déplacement du fil, et est dévié en forme de zigzag dans l'une au moins des longueurs partielles.

26. Procédé selon la revendication 25, caractérisé en ce que le fil (38) est guidé en contact avec le rail chauffant sur une première longueur partielle, et en étant écarté du rail chauffant sur la seconde longueur partielle suivante.

27. Procédé selon la revendication 26, caractérisé en ce que la première longueur partielle du rail chauffant est à une température de surface située dans la plage de température cible du fil, et en ce que la seconde longueur partielle du rail chauffant est à une température de surface supérieure à la température de fusion du fil.

28. Procédé selon la revendication 25, caractérisé en ce que le titre du fil est inférieur à 100 dtex.

29. Procédé selon la revendication 28, caractérisé en ce que, en ce qui concerne le fil, il s'agit d'un fil en nylon-(6-polyamide).
